# FASCICULE DE BREVET EUROPEEN

(11) **EP 0 684 362 B1**
(45) Date de publication et mention de la délivrance du brevet: **12.08.1998**
(21) Numéro de dépôt: 95401155.7
(22) Date de dépôt: 18.05.1995
(51) Int. Cl.: E06B 9/86

(54) **Verrou automatique pour volet roulant**
Automatische Arretierung für Rolladen
Automatic lock for roller blind

(30) Priorité: 20.05.1994 FR 9406210
(43) Date de publication de la demande: 29.11.1995
(73) Titulaire: ZURFLUH FELLER S.A., F-25150 Pont de Roide (FR)
(72) Inventeur: Boulanger, Alexis, F-70400 Hericourt (FR)
(74) Mandataire: Armengaud Ainé, Alain

(56) Documents cités:
- FR-A- 2 415 714

## Description

La présente invention est relative à un dispositif permettant l'accrochage d'un tablier de volet roulant sur l'axe du tambour solidaire de l'organe de manoeuvre.

Elle vise plus précisément un verrou automatique qui assure à la fois le blocage du tablier lorsqu'il se trouve en position basse - lames emboîtées les unes dans les autres - et l'impossibilité de le remonter par toute action extérieure (tentative d'effraction).

Le fonctionnement correct du verrou sur l'axe tubulaire porte tablier impose d'une part, que les premières lames formant le tablier soient engagées dans les tulipes de guidage, préalablement montées dans les glissières du bâti du volet roulant et d'autre part, que la disposition relative du verrou par rapport à l'axe tubulaire soit dans une position d'arc-boutement.

Ce montage particulier de l'ensemble verrou-tablier-châssis doit également correspondre, lorsque le tablier se trouve dans une position extrême (fermeture totale), à une situation de fin de course du treuil de manoeuvre, pour ne pas endommager le mécanisme, en cas de fausse manoeuvre.

On connait par le brevet FR-A-2 415 714 un dispositif de verrouillage de volet roulant qui condamne toute remontée manuelle du tablier, comportant essentiellement une charnière dont l'une des parties est reliée à l'arbre d'enroulement, tandis que l'autre est connectée à l'une des lames du tablier.

Les dispositifs connus ne réalisent que peu ou prou de tous ces impératifs de montage :
- hauteur optimale du tablier ;
- fin de course du treuil ;
- arc-boutement du verrou.

La présente invention vise donc à pallier ces inconvénients en proposant un dispositif qui offre une possibilité de réglage de la position angulaire du verrou par rapport à l'axe tubulaire du tablier du volet roulant.

A cet effet, le dispositif de réglage de la position angulaire du verrou par rapport à l'axe tubulaire du tablier du volet roulant se caractérise en ce qu'il comporte une bride, munie à chacune de ses extrémités de premiers moyens d'accrochage et d'un moyen de blocage à la surface externe d'un axe tubulaire, ladite bride étant en outre pourvue d'une ouverture centrale délimitée au droit de ses parois latérales, par des collerettes, ces dernières comprenant un second moyen d'accrochage de ladite bride au maillon d'attelage du tablier d'un volet roulant.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue plane et en coupe illustrant le montage de la bride et du verrou au sein de l'ensemble du mécanisme d'un volet roulant ;
- la figure 2 est une vue en perspective du verrou monté sur la bride ;
- la figure 3 est une vue en perspective du verrou et de la bride montés sur l'axe tubulaire du volet roulant.

Selon un mode préféré de réalisation, le dispositif formant verrou selon l'invention comporte une bride 1. Cette bride, réalisée dans un matériau métallique ou plastique, s'étend sous la forme d'une plaque de section droite curviligne afin de s'adapter le plus fidèlement possible à la courbure de l'axe tubulaire 2 portant le tablier 3 du volet roulant et comporte à chaque extrémité de ses parois latérales 4, 5 une ouverture 6 découpée dans l'épaisseur de la bride 1. Chaque ouverture 6 est pourvue d'un premier moyen d'accrochage 7 à l'axe tubulaire 2 du tablier 3, réalisé notamment sous la forme d'un ergot ou d'une patte 8 faisant saillie perpendiculairement par rapport à l'axe longitudinale dudit tube et selon une direction rentrante, ces pattes 8 devant coopérer au sein de fentes 9 ou lumières disposées le long d'une génératrice du tube et sur sa face externe. La longueur de ces lumières 9 est choisie de manière à permettre un mouvement de translation longitudinale de faible amplitude desdites pattes ; ce mouvement de translation des pattes 8 au sein des lumières 9 autorise l'emboîtement dans l'épaisseur de la bride d'une encoche 10 pratiquée à la commissure de la partie saillante de ladite patte 8 et de la partie curviligne de la bride 1 au niveau de l'ouverture 6.

On prévoit également de disposer à l'une des extrémités de ladite bride 1 un moyen de blocage 11, ce moyen étant notamment réalisé par une languette s'étendant parallèlement à une paroi latérale de la bride 1. Lorsque la bride est en position sur l'axe tubulaire 2, la languette est rabattue à l'intérieur de l'espace resté libre lors de la translation du premier moyen d'accrochage 7 dans une lumière 9, de manière à amener un bord latéral dudit moyen de blocage au contact de la paroi latérale de la lumière 9, conformant ainsi une butée en translation.

Selon une autre caractéristique de l'invention, la bride 1 comporte une ouverture centrale 12 délimitée radialement de chaque côté par une collerette 13. Cette ouverture 12 est nécessaire pour le passage du maillon d'attelage du tablier 3 du volet roulant. Chacune des collerettes 13 fait saillie perpendiculairement à l'axe longitudinal du tube, elle épouse également le profil curviligne du tube et elle est munie d'un second moyen d'accrochage 14 de ladite bride 1 au maillon d'attelage du tablier 3 du volet roulant. Ce second moyen d'accrochage 14 est élaboré à partir d'une pluralité de logements 15 uniformément répartis sur la longueur de chaque collerette 13. Les logements 15 placés en vis-à-vis sur chaque collerette 13 définissent une pluralité de positions angulaires du maillon d'attelage du tablier par rapport à l'axe tubulaire, ces logements étant comblés par une goupille 16 d'assemblage liée au maillon d'attelage. Bien entendu, selon un autre mode de réalisation, les parties mâles et femelles permettant la solidarisation du verrou sur la bride sont interverties.

La mise en place de la bride sur l'axe tubulaire s'effectue en trois temps :
- dans un premier mouvement, on amène les premiers moyens d'accrochage 7 dans les lumières 9 ;
- dans un deuxième temps, on imprime un mouvement de translation rectiligne à la bride 1, de manière à emboîter les encoches 10 dans l'épaisseur de l'axe tubulaire 2 ;
- dans un dernier temps, on rabat le moyen de blocage 11 dans une lumière 9, réalisant de ce fait un arrêt en translation de la bride 1 qui évite tout démontage accidentel.

Préalablement à cette opération de montage de la bride 1 sur l'axe tubulaire 2, il convient de solidariser le verrou à la bride 1 ; à cette fin, on présente la bride dans une position perpendiculaire par rapport au maillon d'attelage, celui-ci étant solidaire du tablier, en prenant soin que le moyen de blocage, en l'occurrence la languette soit en-dessous. On fait coïncider une goupille 16 dans l'alignement des logements 15 choisi en fonction de la position souhaitée du verrou, pratiqués sur chaque collerette 13, ce qui détermine une position du verrou et enfin, un simple basculement de la bride par rapport à l'axe des logements et des goupilles bloque le verrou sur la bride.

L'invention telle que décrite ci-dessus offre de multiples avantages : elle concilie tous les paramètres de fonctionnement (la hauteur optimale du tablier, la fin de course du treuil, l'arc-boutement du verrou), tout en permettant une possibilité de réglage angulaire dans la position du verrou par rapport à l'axe tubulaire, cette manoeuvre pouvant être définie en atelier et affinée sur le chantier.

Il demeure bien entendu que la présente invention n'est pas limitée aux exemples de réalisation décrits et représentés ci-dessus, mais qu'elle en englobe toutes les variantes dans le cadre des revendications annexées.

## Revendications

1. Dispositif de réglage de la position angulaire du verrou par rapport à l'axe tubulaire du tablier du volet roulant, caractérisé en ce qu'il comporte une bride (1), munie à chacune de ses extrémités (4, 5) de premiers moyens d'accrochage (7) et d'un moyen de blocage (11) à la surface externe d'un axe tubulaire (2), ladite bride (1) étant en outre pourvue d'une ouverture centrale (12), délimitée au droit de ses parois latérales par des collerettes (13), ces dernières comprenant un second moyen d'accrochage (14) de ladite bride (1) au maillon d'attelage du tablier (3) d'un volet roulant.

2. Dispositif de réglage selon la revendication 1, caractérisé en ce que la bride (1) est réalisée dans un matériau métallique ou plastique.

3. Dispositif de réglage selon la revendication 1, caractérisé en ce que la bride (1) s'étend sous la forme d'une plaque de section droite curviligne, destinée à s'adapter à la coubure de l'axe tubulaire (2).

4. Dispositif de réglage selon l'une quelconque des revendications précédentes, caractérisé en ce que la bride (1) comporte à chaque extrémité de ses parois latérales (4, 5) une ouverture (6) découpée dans l'épaisseur de la bride (1).

5. Dispositif de réglage selon la revendication 3 ou les revendications 3 et 4, caractérisé en ce que le premier moyen d'accrochage (7) à l'axe tubulaire (2) du tablier (3) est réalisé sous la forme d'un ergot ou d'une patte (8) faisant saillie perpendiculairement par rapport à l'axe longitudinal dudit axe tubulaire (2) et selon une direction rentrante.

6. Dispositif de réglage selon la revendication 5, caractérisé en ce que les pattes (8) comportent une encoche (10) pratiquée à la commissure de la partie saillante de ladite patte (8) et de la partie curviligne de la bride (1) au niveau de l'ouverture (6).

7. Dispositif de réglage selon l'une quelconque des revendications précédentes, caractérisé en ce que le moyen de blocage (11) est réalisé par une languette s'étendant parallèlement à une paroi latérale de la bride (1).

8. Dispositif de réglage selon l'une quelconque des revendications précédentes, caractérisé en ce que les collerettes (13) réalisées sur la bride (1) sont destinées à épouser le profil curviligne de l'axe tubulaire (2).

9. Dispositif de réglage selon l'une quelconque des revendications précédentes, caractérisé en ce que le second moyen d'accrochage (14) de ladite bride (1) au maillon d'attelage du tablier (3) du volet roulant, comporte d'une part une pluralité de logements (15) uniformément répartis sur la longueur de chaque collerette (13) et d'autre part, une goupille (16) d'assemblage liée au maillon d'attelage.

10. Dispositif de réglage selon l'uns quelconque des revendications 1 à 8, caractérisé en ce que le second moyen d'accrochage (14) comporte des parties mâles et femelles interchangeables.

## Claims

1. Device for regulating the angular position of the bolt with respect to the tubular shaft of the plate of the sliding shutter, characterized in that it comprises a clamp (1), provided at each of its ends (4, 5) with first fastening means (7) and a locking means (11) on the outer surface of a tubular shaft (2), said clamp (1) also being provided with a central opening (12) defined to the right of its side walls by flanges (13), the latter having a second means (14) for fastening said clamp (1) to the coupling chain link of the plate (3) of a sliding shutter.

2. Regulating device according to claim 1, characterized in that the clamp (1) is made from a metallic or plastics material.

3. Regulating device according to claim 1, characterized in that the clamp (1) extends in the form of a plate having a curvilinear cross-section intended for matching the curvature of the tubular shaft (2).

4. Regulating device according to any one of the preceding claims, characterized in that the clamp (1) has at each end of its side walls (4, 5) an opening (6) cut in the thickness of the clamp (1).

5. Regulating device according to claim 3 or claims 3 and 4, characterized in that the first means (7) for fastening to the tubular shaft (2) of the plate (3) is in the form of a catch or clip (8) projecting perpendicularly with respect to the longitudinal axis of said tubular shaft (2) and in a re-entrant direction.

6. Regulating device according to claim 5, characterized in that the clips (8) have a notch (10) made at the junction line of the projecting part of said clip (8) and the curvilinear part of the clamp (1) at the opening (6).

7. Regulating device according to any one of the preceding claims, characterized in that the locking means (11) is formed by a tongue extending parallel to a side wall of the clamp (1).

8. Regulating device according to any one of the preceding claims, characterized in that the flanges (13) on the clamp (1) are intended to adopt the curvilinear profile of the tubular shaft (2).

9. Regulating device according to any one of the preceding claims, characterized in that the second means (14) for fastening the clamp (1) to the coupling chain link of the plate (3) of the sliding shutter comprises on the one hand a plurality of recesses (15) uniformly distributed over the length of each flange (13) and on the other an assembly pin (16) connected to the coupling chain link.

10. Regulating device according to any one of the claims 1 to 8, characterized in that the second fastening means (14) comprises interchangeable male and female parts.

## Patentansprüche

1. Vorrichtung zur Einstellung der Winkelposition der Verriegelung bezüglich der röhrenförmigen Achse der Schürze einer Rollade, dadurch gekennzeichnet, daß sie einen Bügel (1) umfaßt, der an seinen beiden Enden (4, 5) mit ersten Einhängeeinrichtungen (7) versehen ist sowie mit einer Blockiereinrichtung (11) an der Außenfläche einer röhrenförmigen Achse (2), wobei der Bügel (1) darüber hinaus mit einer zentralen Öffnung (12) versehen ist, die unmittelbar an ihren Seitenwänden durch Flansche (13) begrenzt ist, wobei diese letzteren eine zweite Einhängevorrichtung (14) des besagten Bügels (1) in ein Spannglied der Rolladenschürze (3) umfassen.

2. Vorrichtung zur Einstellung nach Anspruch 1, dadurch gekennzeichnet, daß der Bügel (1) aus einem metallischen Material oder aus kunststoff gemacht ist.

3. Vorrichtung zur Einstellung nach Anspruch 1, dadurch gekennzeichnet, daß sich der Bügel (1) in der Form einer Platte mit gleichmäßig gekrümmtem Querschnitt erstreckt, der sich an die Krümmung der röhrenförmigen Achse (2) anpassen soll.

4. Vorrichtung zur Einstellung nach einem der vorhergehenden Ansprüche, dadurch gekennzeichnet, daß der Bügel (1) an jedem Ende seiner Seitenwände (4, 5) eine Öffnung (6) umfaßt, die aus dem Querschnitt des Bügels (1) herausgeschnitten ist.

5. Vorrichtung zur Einstellung nach Anspruch 3 oder den Ansprüchen 3 und 4, dadurch gekennzeichnet, daß die erste Einhängeeinrichtung (7) an der röhrenförmigen Achse (2) der Schürze (3) in der Form eines Hakens oder eines Fußes (8) ausgebildet ist, der bezüglich der Längsachse der besagten Röhre (2) und gemäß einer eingezogenen Richtung vorspringt.

6. Vorrichtung zur Einstellung nach Anspruch 5, dadurch gekennzeichnet, daß die Füße (8) einen Einschnitt (10) aufweisen, der am Beginn des vorspringenden Teiles des Fußes (8) und dem gekrümmten Teil des Bügels (1) auf der Höhe der Öffnung (6) ausgebildet ist.

7. Vorrichtung zur Einstellung nach einem der vorhergehenden Ansprüche, dadurch gekennzeichnet, daß die Blockiereinrichtung (11) als Zunge ausgebildet ist, die sich parallel zu einer der Seitenwände der Klammer (1) erstreckt.

8. Vorrichtung zur Einstellung nach einem der vorhergehenden Ansprüche, dadurch gekennzeichnet, daß die an dem Bügel (1) ausgebildeten Flansche (13) der Krümmung des Profiles der röhrenförmigen Achse folgen sollen.

9. Vorrichtung zur Einstellung nach einem der vorhergehenden Ansprüche, dadurch gekennzeichnet, daß die zweite Einhängeeinrichtung (14) des besagten Bügels (1) in einem Spannglied der Rolladenschürze (3) einerseits eine Vielzahl von Aufnahmen (15) umfaßt, die gleichmäßig über die Länge eines jeden Flansches (13) verteilt sind und andererseits einen Montagestift (16), der mit dem Spannglied verbunden ist.

10. Vorrichtung zur Einstellung nach einem der Ansprüche 1 - 8, dadurch gekennzeichnet, daß die zweite Einhängeeinrichtung (14) männliche Bereiche und Fenster vertauschbar sind.
